# FASCICULE DE BREVET EUROPEEN

(11) **EP 0 729 899 B1**
(45) Date de publication et mention de la délivrance du brevet: **03.02.1999**
(21) Numéro de dépôt: 95400983.3
(22) Date de dépôt: 28.04.1995
(51) Int. Cl.: B65D 77/00

(54) **Conteneur destiné spécialement au rangement d'un contenu telles que des photographies par exemple**
Zur Aufbewahrung von z.B. Fotografien geeigneter Behälter
Container especially suited for receiving a contents like pictures

(30) Priorité: 03.03.1995 FR 9502529
(43) Date de publication de la demande: 04.09.1996
(73) Titulaire: ALLARDI, F-50600 St HILAIRE DU HARCOUET (FR)
(72) Inventeur: Loyer, Alain, 50600 Parigny (FR); Boudeaux, Daniel, 50730 Saint Martin de Landelles (FR)
(74) Mandataire: Derambure, Christian

(56) Documents cités:
- EP-A- 0 367 694
- DE-U- 9 208 046
- DE-U- 9 208 147
- FR-A- 2 707 557
- GB-A- 2 267 274

## Description

L'invention concerne un conteneur destiné spécialement au rangement d'un contenu comprenant une multiplicité de feuilles ou parois superposées - le cas échéant libres les unes par rapport aux autres -, telles que des photographies par exemple.

On connaît déjà des conteneurs en forme de boîte comportant deux demi-coques reliées entre elles par un dos flexible formant charnière et emboîtables l'une dans l'autre.

Selon les documents EP-A-284 458 et US-A-4 641 750, les deux demi-coques sont dissemblables quant à leur hauteur ou profondeur, l'une étant plus grande que l'autre. De plus, le plan de joint extérieur des deux demi-coques emboîtées de la boîte fermée est sensiblement situé au milieu de la tranche. Outre le fait que le plan de joint est inesthétique, la différence de hauteur ou profondeur entre les deux demi-coques interdit la superposition stable des boîtes à l'état ouvert, ce qui est requis pour la mécanisation ou le stockage.

Selon le document AU-A-539 485, les deux demi-coques semblent avoir sensiblement la même hauteur ou profondeur mais le joint extérieur est également situé au milieu de la tranche.

Le conteneur du document EP-A-0 582 532 ne comprend qu'une demi-coque complète dont la paroi qui est attenante à la charnière du conteneur ne présente pas la même hauteur que les autres parois à l'état ouvert du conteneur. Aussi, cette configuration ne permet pas la superposition stable des boîtes à l'état ouvert.

En outre, ce conteneur comprend deux flancs distincts, mais fixés partiellement l'un à l'autre, et est de ce fait fragile.

Les conteneurs selon les documents US-A-4 641 750 et AU-A-539 485 sont destinés au rangement de cassettes vidéo, c'est-à-dire un objet, sinon monobloc, du moins massif et unitaire. Un tel objet peut être rangé dans une première des deux demi-coques de la boîte ouverte tout en saillant au-dessus de cette première demi-coque de manière à être recouvert par la seconde demi-coque de la boîte fermée. En effet, la partie saillante de l'objet à ranger non seulement n'est pas gênante - puisqu'elle est destinée à être logée dans la seconde demi-coque - mais elle offre l'avantage de faciliter la préhension de l'objet.

Cette situation ne se retrouve pas lorsque l'objet à ranger se présente sous la forme d'une multiplicité de feuilles ou parois superposées - le cas échéant libres les unes par rapport aux autres - tels que des photographies, des cartes à jouer ou similaires.

L'invention s'intéresse précisément et plus spécifiquement à ce type d'objet, pour lequel les conteneurs selon les documents US-A-4 641 750 et AU-A-539 485 ne sont pas adaptés.

L'invention a donc pour objet un conteneur pour photographies ou équivalent qui apporte des solutions aux problèmes spécifiques que sont l'obtention d'une étanchéité suffisante - notamment aux poussières -, d'une hauteur hors-tout minimale par rapport à la hauteur du contenu à ranger - donc d'une perte de volume minimale ou d'un volume utile maximal, d'un maintien à l'état fermé aussi efficace que possible, d'une possible mécanisation et d'un stockage impliquant que les boites puissent être placées facilement superposées à l'état ouvert, d'un coût de revient minimal, et d'une esthétique en rapport avec celle du contenu.

A cet effet, l'invention propose un conteneur du type comprenant :
- une paroi extérieure (1) en carton ;
- une paroi intérieure (2) en matière plastique thermoformée située au droit et contre la paroi extérieure (1), conformée pour former :
   . une bordure périphérique (5) d'association rigide avec la paroi extérieure (1) ;
   . un cadre de base (6) et un cadre coiffant (7) saillants, attenants à la bordure (5) formant avec les parties internes de la paroi intérieure (2) deux demi-coques (6a, 7a), pouvant coopérer par emboîtement dans l'état fermé du conteneur, et
   . une zone de liaison (8) déformable,
les deux cadres (6, 7) ayant une même hauteur à l'état ouvert et à l'état fermé du conteneur, leur emboîtement étant réalisé sur la totalité de cette hauteur, le cadre de base (6) étant placé - à l'état fermé du conteneur - à l'intérieur et le cadre coiffant (7) à l'extérieur, en formant la tranche du conteneur, le plan de joint extérieur (9) des deux demi-coques (6a, 7a) étant situé à l'endroit de la jonction (5a) entre la bordure (5) et le cadre de base (6).

Ce conteneur est caractérisé en ce que, en combinaison:
- la face externe (10) du cadre de base (6) et la face interne (11) du cadre coiffant (7) coopèrent l'une avec l'autre, à l'état fermé du conteneur, avec un contact périphérique fermé sensiblement continu propre à assurer une certaine étanchéité notamment aux poussières,
- le cadre de base (6) forme à son pied, sur la face externe de son côté (13) adjacent à la zone de liaison (8), un décrochement en saillie (14), dirigé vers l'extérieur du cadre de base (6), en direction de la zone de liaison (8),
- le cadre coiffant (7) forme, à l'endroit de son champ libre en saillie, sur son côté (15) adjacent à la zone de liaison (8), un décrochement en creux (16) par rapport aux chants libres en saillie des autres bords du cadre coiffant (7),
- les décrochements en creux (16) et saillie (14) étant destinés à former par leur coopération l'un dans l'autre un appui mutuel lors de la fermeture du conteneur.

Ainsi, les conteneurs sont d'une part, superposables de manière stable à l'état ouvert et d'autre part, esthétiques à l'état fermé, du fait que le plan de joint extérieur des deux demi-coques est quasiment invisible.

Les décrochements en creux et saillie sont destinés à former par leur coopération l'un dans l'autre un appui mutuel lors de la fermeture du conteneur, qui permet un guidage des deux demi-coques et une bonne fermeture du conteneur.

L'invention concerne également un procédé de réalisation de conteneurs selon l'invention.

Enfin, l'invention concerne un ensemble comprenant un conteneur selon l'invention et un contenu se présentant sous la forme d'une multiplicité de feuilles ou parois superposées - le cas échéant libres les unes par rapport aux autres - , logé dans la demi-coque de base.

D'autres particularités de l'invention résulteront de la description qui va suivre, en référence aux dessins annexés, donnés à titre d'exemples non limitatifs.
La figure 1 représente une vue schématique en plan d'un conteneur selon l'invention à l'état ouvert.
La figure 2 est une vue schématique en perspective d'un conteneur de l'invention.
La figure 3 est une vue de côté, dans la direction de la zone de liaison, du conteneur de la figure 2, lorsqu'il est ouvert.
La figure 4 est une vue en perspective du conteneur à l'état fermé.
La figure 5 est une vue en coupe transversale selon V-V de la figure 1.

Le conteneur selon l'invention est destiné spécialement au rangement d'un contenu comprenant une multiplicité de feuilles ou parois superposées - le cas échéant libres les unes par rapport aux autres -, telles que des photographies par exemple.

Le conteneur est du type général en forme de boîte monobloc comportant deux demi-coques 6a, 7a reliées entre elles, emboîtables l'une dans l'autre.

Ce conteneur comprend deux parois 1, 2 planes, minces, de forme générale rectangulaire et de même taille, qui sont fixées bord à bord l'une contre l'autre par collage ou tout autre moyen analogue. Ces deux parois 1, 2 présentent une certaine tenue mais autorisent un pliage répété dans une zone correspondante formant charnière.

Selon une variante de réalisation non représentée, les deux parois 1, 2 distinctes proviennent d'une même feuille pliée.

Une première paroi, dite paroi extérieure 1, forme à la fois la couverture du conteneur ainsi que son dos, où peuvent être inscrits des signes, tels que des logos, des mentions. Cette paroi 1 peut comporter sur sa face externe un support d'étiquette.

La paroi 1 est réalisée en ou à partir de carton, papier, matière plastique ou cellulose moulée.

Une seconde paroi, dite paroi intérieure 2, forme à la fois l'intérieur du conteneur, qui est destiné à recevoir le contenu, et sa tranche. La paroi 2 est réalisée en carton, papier, matière plastique thermoformée, ou en cellulose moulée.

Selon un mode de réalisation possible, le conteneur est réalisé en un seul matériau, de préférence en matière plastique, carton ou cellulose moulée.

Selon un autre mode, il est réalisé en plusieurs matériaux.

On peut prévoir notamment que la paroi extérieure 1 du conteneur est en carton tandis que la paroi intérieure 2 est en matière plastique ; ou que la paroi extérieure 1 est en carton tandis que la paroi intérieure 2 est en cellulose moulée.

Comme représenté à la figure 3, la paroi extérieure 1 délimite deux panneaux 3a, 3b plans ou sensiblement plans, rectangulaires, et sensiblement identiques. Ces panneaux 3a, 3b sont placés latéralement sur la paroi 1, forment les grandes faces de la couverture et sont séparés par une zone de liaison 4 déformable, également plane, formant dos. Cette zone 4 est placée de façon médiane sur la paroi 1 entre les deux bords libres longitudinaux 27 et 28 de la paroi 1, tout en s'étendant parallèlement à ses deux bords libres transversaux 29 et 30.

A l'intersection de chaque panneau 3a, 3b et de la zone de liaison 4 et sur toute sa longueur, la paroi extérieure 1 comporte deux refoulements 12a, 12b parallèles formant deux lignes ou deux zones linéaires de pliage du conteneur et faisant saillie vers la face externe de la paroi extérieure 1.

Le conteneur peut prendre deux positions extrêmes : une position ouverte (figures 1 et 3) où les deux panneaux 3a, 3b et la zone de liaison 4 se situent dans un même plan, et une position fermée (figure 4) où les deux panneaux 3a, 3b sont superposés l'un au dessus de l'autre après pliage du conteneur à l'endroit des refoulements 12a, 12b, qui évitent une fragilisation du conteneur, la zone de liaison 4 constituant le dos du conteneur. De préférence, la hauteur de ce dos, et donc la largeur de la zone de liaison 4, comptée parallèlement aux bords longitudinaux 27 et 28, est minimale par rapport à la hauteur de la pile du contenu à ranger.

La paroi intérieure 2, située au droit et contre la paroi extérieure 1, forme d'abord le long des bords 27, 28, 29, 30, une bordure périphérique 5 d'association rigide avec la paroi extérieure 1 plane ou sensiblement plane.

Elle forme en outre une zone de liaison 8 déformable, également plane, située en regard de la zone de liaison correspondante 4 de la paroi extérieure 1, et de même dimension.

De part et d'autre de cette zone de liaison 8, la paroi intérieure 2 forme deux cadres 6, 7 saillants par rapport au reste de la paroi 2 et notamment la bordure 5, la zone de liaison 8 et les fonds 25a, 25b des cadres 6, 7. Les cadres 6, 7 sont attenants à la zone 8 par un de leurs côtés 13, 15 et à la bordure 5 par leurs autres côtés 19a, 20a, 19b, 17b, 20b, 17a.

Ces cadres 6, 7 sont ainsi situés en regard des panneaux 3a, 3b et forment deux demi-coques 6a, 7a avec les parties internes formant fond appartenant à la paroi intérieure 2.

On peut prévoir également que la paroi intérieure 2 comporte deux refoulements 12c, 12d formant deux lignes de pliage au droit de celles 12a, 12b de la paroi extérieure 1.

Ces refoulements 12c, 12d seront alors de forme complémentaire à ceux de la paroi extérieure 1.

Selon un mode de réalisation particulier, le fond 25a, 25b de l'une et/ou l'autre des deux demi-coques 6a, 7a comporte des reliefs et/ou une garniture de revêtement rapportée, permettant une certaine rigidité dudit fond 25a, 25b, et donc du conteneur, ou facilitant l'emballage du contenu, ou encore améliorant l'esthétique du contenu.

Préférentiellement, ces reliefs sont agencés en lignes et colonnes parallèlement aux bords longitudinaux 27, 28 et transversaux 29, 30 de la paroi 1.

Ces reliefs peuvent se présenter différemment. Ils peuvent par exemple être agencés en lignes et colonnes suivant d'autres directions que celles mentionnées précédemment.

Ces reliefs peuvent avoir d'autres formes de réalisation. Ils peuvent se présenter comme des motifs répétitifs, tels que des formes géométriques ou des logos.

Les deux cadres 6, 7 sont un cadre de base 6, destiné normalement à recevoir le contenu et de dimensions sensiblement égales à celles dudit contenu, et un cadre coiffant 7, de dimensions sensiblement supérieures à celles du cadre de base 6 et destiné à coiffer ledit cadre 6 par emboîtement avec ce dernier à l'état fermé du conteneur. Le cadre de base 6 est placé, à l'état fermé, à l'intérieur du conteneur et le cadre coiffant 7 à l'extérieur. C'est donc ce dernier qui forme la tranche du conteneur visible extérieurement.

Les deux cadres 6, 7 ont une même ou sensiblement une même hauteur, laquelle est sensiblement égale à la largeur transversale de la zone de liaison 8 et donc du dos du conteneur. La hauteur des cadres 6, 7 est comptée perpendiculairement aux plans des panneaux 3a, 3b et des fonds 25a, 25b.

L'emboîtement des deux cadres 6, 7 est réalisé sur la totalité ou sensiblement la totalité de leur hauteur, le cadre coiffant 7 venant, à l'extérieur, au droit et en regard du cadre de base 6.

Comme le montre la figure 4, à l'état fermé du conteneur, le plan de joint extérieur 9 des deux demi-coques 6a, 7a est situé à l'endroit ou sensiblement à l'endroit de la jonction 5a entre la bordure 5 et le cadre de base 6, il est donc quasiment invisible.

Il en est de même pour les chants libres des bords 17b, 20b, 17a du cadre coiffant 7. On entend par chants libres les petites faces formant l'épaisseur des cadres 6, 7, ces chants s'étendant parallèlement aux plans des panneaux 3a, 3b et des fonds 25a, 25b.

La face externe 10 du cadre de base 6 et la face interne 11 du cadre coiffant 7 coopérent l'une avec l'autre, à l'état fermé du conteneur, avec un contact périphérique fermé continu, ou sensiblement continu, tout autour du logement formé par les deux demi-coques 6a, 7a associées l'une à l'autre. Ce contact est propre à assurer une certaine étanchéité dudit logement - et donc de son contenu - notamment aux poussières.

De préférence, ledit contact est à frottement doux afin d'assurer à lui seul le maintien du conteneur à l'état fermé. Dans cette version, le conteneur pourvu des lignes de pliage 12a, 12b peut être dépourvu d'organes spécifiques de blocage à l'état fermé tels que saillies et creux complémentaires.

De plus, la face externe 10 du cadre de base 6 et la face interne 11 du cadre coiffant 7 sont essentiellement lisses et dépourvues de reliefs localisés substantiels. Cette structure permet de renforcer l'étanchéité aux poussières.

Comme le montrent les figures 1 à 3, le cadre de base 6 forme à son pied attenant au fond 25a, sur la face externe de son côté 13 adjacent à et le long de la zone de liaison 8, un décrochement en saillie 14, dirigé vers l'extérieur du cadre de base 6, en direction de la zone de liaison 8.

Ce décrochement 14 est attenant ou sensiblement attenant à la zone de liaison 8.

A l'endroit de son chant libre en saillie, le cadre coiffant 7 forme sur son côté 15 adjacent à et le long de la zone de liaison 8, un décrochement 16 en creux par rapport aux chants libres en saillie des autres bords 17a, 17b, 20b du cadre coiffant 7.

Les chants libres 17a, 17b des côtés du cadre coiffant 7, adjacents au décrochement en creux 16 et s'étendant perpendiculairement à la zone de liaison 8, sont localement arrondis à leurs extrémités 18a, 18b adjacentes au décrochement 16 pour assurer la continuité avec ledit décrochement en creux 16.

Ainsi, les décrochements en creux 16 et saillie 14 sont destinés à former par leur coopération l'un dans l'autre un appui mutuel lors de la fermeture du conteneur, les extrémités arrondies 18a, 18b des chants 17a, 17b facilitant le pliage du conteneur autour des lignes de pliage 12a, 12b.

De préférence, la hauteur du décrochement en saillie 14 et la profondeur du décrochement en creux 16 sont égales ou sensiblement égales. Cette hauteur et cette profondeur sont comptés perpendiculairement aux plans des panneaux 3a, 3b et des fonds 25a, 25b.

Dans le mode de réalisation représenté (voir figure 5), cette hauteur et cette profondeur sont sensiblement égales au tiers de la hauteur totale des cadres 6, 7.

De plus, les largeurs transversales l et l' du décrochement en saillie 14 et du décrochement en creux 16 sont égales ou sensiblement égales. Ces largeurs sont comptées perpendiculairement aux côtés 13, 15 des cadres 6, 7 où se trouvent les décrochements 14, 16 et parallèlement aux plans des panneaux 3a, 3b des fonds 25a, 25b.

D'une manière avantageuse, la largeur transversale l' du décrochement en creux 16 est égale ou sensiblement égale à la largeur transversale l'' du chant libre en saillie du côté du cadre de base 13 où se trouve le décrochement en saillie 14.

Ainsi, la largeur 1 du décrochement en saillie 14 et la largeur l'' du chant libre du côté 13 du cadre de base 6 où se trouve ledit décrochement 14 sont sensiblement identiques.

Comme représenté à la figure 1, les décrochements en saillie 14 et en creux 16 s'étendent sur la totalité d'une extrémité à l'autre de chacun des deux côtés 13, 15 des cadres de base 6 et coiffant 7 où ils sont situés.

Toutefois, tout en conservant leur fonction, ces décrochements 14, 16 peuvent également s'étendre sur une partie seulement de la longueur des deux côtés 13, 15 (non représenté). Les décrochements 14, 16 peuvent notamment s'étendre au moins aux deux parties extrêmes de chacun desdits côtés 13, 15.

En outre, suivant le mode de réalisation représenté, les deux côtés 19a, 19b du cadre de base 6 s'étendant perpendiculairement à la zone de liaison 8 sont chacun de largeur transversale plus grande que celle des autres côtés 13, 20a. La largeur transversale des côtés 19a, 19b est comptée parallèlement aux bords 29 et 30.

On peut prévoir cependant que seul un de ces côtés 19a, 19b et/ou les autres côtés 13, 20a, présentent cette caractéristique.

Afin de faciliter la manipulation du conteneur lorsqu'il est ouvert ou du contenu dudit conteneur, un au moins des deux cadres 6, 7 comporte à partir de ses chants libres au moins une échancrure de passage 21, constituée d'une ouverture permettant le passage d'un doigt. Ce doigt est celui de l'utilisateur ou d'un organe d'une machine de mise en oeuvre du conteneur.

Le fond d'une échancrure de passage 21, opposé à l'ouverture attenante au chant libre, est, du côté de la face externe 10 du cadre 6 où elle se trouve, écarté légèrement du pied 22 dudit cadre 6.

Ainsi, même si le conteneur n'est pas complètement fermé, son étanchéité reste assurée, l'échancrure étant occultée.

D'autre part, afin de permettre une meilleure saisie du contenu du conteneur, le fond de l'échancrure 21 peut être, du côté de la face interne 10a du cadre 6, attenant au pied 22 dudit cadre 6.

Dans le mode de réalisation représenté, le cadre de base 6 comporte à partir de ses chants libres deux échancrures de passage 21 tandis que le cadre coiffant 7 en est dépourvue.

Plus précisément, au moins une échancrure 21 est ménagée sur chacun des deux côtés 19a, 19b du cadre 6 s'étendant perpendiculairement à la zone de liaison 8, ces échancrures 21 étant situées en regard l'une de l'autre et sensiblement au milieu des deux côtés 19a, 19b.

De plus, le côté 13 du cadre 6 adjacent à la zone de liaison 8 est dépourvu d'échancrure de passage 21.

On pourrait également prévoir qu'au moins une échancrure de passage 21 soit ménagée sur le côté 20a,20b du cadre 6, 7 parallèle à, mais éloigné de la zone de liaison 8.

On peut en outre prévoir que le conteneur ne contienne aucune échncrure 21.

Suivant un mode de réalisation particulier, le conteneur peut comporter en outre au moins une réserve, non représentée, en creux et/ou limitée par une ou plusieurs saillies pour un objet secondaire, tel que des négatifs, des bons d'achat, etc.

Cette réserve peut être ménagée soit par ou dans le fond 25a, 25b d'une demi-coque 6a, 7a, soit dans un chant libre élargi d'un côté 19a, 19b du cadre de base 6 à côté d'une échancrure de passage 21, telle que décrite préalablement.

Outre cette réserve, on peut également envisager la fixation, par collage ou analogue, d'une enveloppe, ou autre organe de maintien, pouvant contenir des éléments annexes, sur le fond 25a, 25b d'une ou des deux demi-coques 6a, 7a.

Enfin, des reliefs, non représentés, en creux, et/ou en saillie, de calage du contenu du conteneur peuvent être présents sur la face interne 10a et/ou le fond 25a du cadre de base 6.

Ces reliefs de calage comprennent de préférence un ou plusieurs décrochements ménagés dans la face interne 10a du cadre de base 6. Ces décrochements délimitent, dans le côté correspondant du cadre 6, une partie de plus grande largeur transversale et une partie de plus petite largeur transversale où se trouve alors une échancrure de passage 21.

Selon l'invention, le procédé pour réaliser des conteneurs, tels que décrits précédemment, comprend les étapes successives suivantes :
- on part de parois extérieures 1 et de parois intérieures 2, à l'origine totalement planes ;
- on thermoforme la paroi intérieure 2 selon la configuration souhaitée notamment pour la réalisation des cadres 6, 7 ;
- on encolle la face interne de la paroi extérieure 1 ;
- on superpose la paroi intérieure 2 précédemment configurée, par sa face interne sur la face interne correspondante de la paroi extérieure 1 et on assure la solidarisation réciproque ;
- on stocke les conteneurs ainsi réalisés, successivement, à l'état ouvert, empilés les uns sur les autres.

Ce procédé est ainsi facilement mécanisable puisque les conteneurs sont superposables de manière stable.

On peut prévoir en outre d'utiliser des parois extérieures 1 et/ou intérieures 2 avec des refoulements 12a, 12b et/ou 12c, 12d pour faciliter ensuite le pliage des conteneurs.

Dans ce cas, deux variantes de réalisation sont envisageables lors de l'encollage de la face interne de la paroi extérieure 1 :
- dans une première variante, on encolle cette face, à l'exception au moins des refoulements 12a, 12b,
- dans une deuxième variante, on encolle totalement cette face, y compris les refoulements 12a, 12b.

Cette seconde variante s'avère ne pas être incompatible avec la présence des lignes de refoulement 12a, 12b et 12c, 12d et l'utilité à l'endroit de celle-ci de permettre une certaine autonomie des parois 1, 2 l'une par rapport à l'autre pour faciliter les opérations de pliage et dépliage.

Enfin, l'invention concerne un ensemble comprenant un conteneur tel que divulgué précédemment et un contenu logé dans la demi-coque de base 6a, se présentant sous la forme d'une multiplicité de feuilles ou parois superposées - le cas échéant libres les unes par rapport aux autres -, telles que des photographies ou des cartes à jouer par exemple.

Cet ensemble peut comprendre en outre un objet secondaire, tel que négatifs, bons d'achat etc, logé dans la réserve ou dans une enveloppe ou équivalent fixée sur le fond 25a, 25b d'une des demi-coques 6a, 7a.

## Revendications

1. Conteneur du type comprenant :
- une paroi extérieure (1) en carton ;
- une paroi intérieure (2) en matière plastique thermoformée située au droit et contre la paroi extérieure (1), conformée pour former :
. une bordure périphérique (5) d'association rigide avec la paroi extérieure (1) ;
. un cadre de base (6) et un cadre coiffant (7) saillants, attenants à la bordure (5) formant avec les parties internes de la paroi intérieure (2) deux demi-coques (6a, 7a), pouvant coopérer par emboîtement dans l'état fermé du conteneur,
. une zone de liaison (8) déformable,
les deux cadres (6, 7) ayant une même hauteur à l'état ouvert et à l'état fermé du conteneur, leur emboîtement étant réalisé sur la totalité de cette hauteur, le cadre de base (6) étant placé - à l'état fermé du conteneur - à l'intérieur et le cadre coiffant (7) à l'extérieur, en formant la tranche du conteneur, le plan de joint extérieur (9) des deux demi-coques (6a, 7a) étant situé à l'endroit de la jonction (5a) entre la bordure (5) et le cadre de base (6) ;
caractérisé en ce que, en combinaison :
- la face externe (10) du cadre de base (6) et la face interne (11) du cadre coiffant (7) coopèrent l'une avec l'autre, à l'état fermé du conteneur, avec un contact périphérique fermé sensiblement continu propre à assurer une certaine étanchéité notamment aux poussières,
- le cadre de base (6) forme à son pied, sur la face externe de son côté (13) adjacent à la zone de liaison (8), un décrochement en saillie (14), dirigé vers l'extérieur du cadre de base (6), en direction de la zone de liaison (8),
- le cadre coiffant (7) forme, à l'endroit de son champ libre en saillie, sur son côté (15) adjacent à la zone de liaison (8), un décrochement en creux (16) par rapport aux chants libres en saillie des autres bords du cadre coiffant (7),
- les décrochements en creux (16) et saillie (14) étant destinés à former par leur coopération l'un dans l'autre un appui mutuel lors de la fermeture du conteneur.

2. Conteneur selon la revendication 1, caractérisé en ce que la face externe (10) du cadre de base (6) et la face interne (11) du cadre coiffant (7) coopérent l'une avec l'autre, à l'état fermé du conteneur, avec un contact à frottement doux propre à assurer à lui seul le maintien du conteneur à l'état fermé.

3. Conteneur selon la revendication 2, caractérisé en ce qu'il est dépourvu d'organes spécifiques de blocage à l'état fermé tels que saillies et creux complémentaires.

4. Conteneur selon la revendication 1, caractérisé en ce que la hauteur du décrochement en saillie (14) et la profondeur du décrochement en creux (16) sont égales ou sensiblement égales.

5. Conteneur selon la revendication 4, caractérisé en ce que la hauteur du décrochement en saillie (14) et la profondeur du décrochement en creux (16) sont égales ou sensiblement égales au tiers de la hauteur totale des cadres (6, 7).

6. Conteneur selon la revendication 1, caractérisé en ce que les largeurs transversales (l) et (l') du décrochement en saillie (14) et du décrochement en creux (16) sont égales ou sensiblement égales.

7. Conteneur selon la revendication 6, caractérisé en ce que la largeur transversale (l') du décrochement en creux (16) est égale ou sensiblement égale à la largeur transversale (l'') du chant libre en saillie du côté (13) du cadre de base (6) où se trouve le décrochement en saillie (14).

8. Conteneur selon la revendication 1, caractérisé en ce que la face externe (10) du cadre de base (6) est, à l'exception du décrochement en saillie (14), essentiellement lisse et dépourvue de reliefs localisés substantiels.

9. Conteneur selon la revendication 1, caractérisé en ce que la face interne (11) du cadre coiffant (7) est essentiellement lisse et dépourvue de reliefs localisés substantiels.

10. Conteneur selon la revendication 1, caractérisé en ce que le décrochement en saillie (14) du cadre de base (6) est attenant ou sensiblement attenant à la zone de liaison (8).

11. Conteneur selon la revendication 1, caractérisé en ce que les décrochements en saillie (14) et en creux (16) s'étendent sur la totalité d'une extrémité à l'autre de chacun des deux côtés (13, 15) des cadres de base (6) et coiffant (7) où ils sont situés.

12. Conteneur selon la revendication 1, caractérisé en ce que les décrochements en saillie (14) et en creux (16) s'étendent sur une partie seulement d'une extrémité à l'autre de chacun des deux côtés (13, 15) des cadres de base (6) et coiffant (7) où ils sont situés.

13. Conteneur selon la revendication 12, caractérisé en ce que les décrochements en saillie (14) et en creux (16) s'étendent au moins aux extrémités de chacun des deux côtés (13, 15) des cadres de base (6) et coiffant (7) où ils sont situés.

14. Conteneur selon la revendication 1, caractérisé en ce que les chants libres (17a, 17b) des côtés du cadre coiffant (7) adjacents au décrochement en creux (16) sont localement arrondis à leurs extrémités (18a, 18b) pour assurer la continuité avec le décrochement en creux (16).

15. Conteneur selon la revendication 1, caractérisé en ce qu'un au moins des deux cadres (6, 7) comporte à partir de ses chants libres au moins une échancrure de passage (21).

16. Conteneur selon la revendication 15, caractérisé en ce que le cadre de base (6) comporte à partir de ses chants libres au moins une échancrure de passage (21) tandis que le cadre coiffant en est dépourvue.

17. Conteneur selon la revendication 15, caractérisé en ce qu'au moins une échancrure (21) de passage est ménagée sur le côté (20) du cadre (6, 7) éloigné de la zone de liaison (8).

18. Conteneur selon la revendication 15, caractérisé en ce qu'au moins une échancrure de passage (21) est ménagée sur chacun des deux côtés du cadre (19a, 19b) s'étendant transversalement par rapport à la zone de liaison (8).

19. Conteneur selon la revendication 18, caractérisé en ce que les échancrures de passage (21) respectives des deux côtés (19a, 19b) sont situées en regard l'une de l'autre.

20. Conteneur selon la revendication 15, caractérisé en ce que le côté (13) du cadre adjacent à la zone de liaison (8) est dépourvu d'échancrure de passage (21).

21. Conteneur selon la revendication 15, caractérisé en ce que le fond d'une échancrure de passage (21) est, du côté de la face externe (10) du cadre (6) où elle se trouve, écarté du pied (22) dudit cadre (6) et/ou, du côté de la face interne (10a), attenant audit pied (22).

22. Conteneur selon la revendication 15, caractérisé en ce qu'une échancrure (21) est constituée d'une ouverture permettant le passage d'un doigt pour la manipulation du contenu du conteneur et/ou du conteneur lui-même.

23. Conteneur selon la revendication 1, caractérisé en ce qu'un au moins des deux côtés (19a, 19b) du cadre de base (6) s'étendant transversalement par rapport à la zone de liaison (8) est de largeur transversale plus grande que celle des autres côtés (13, 20a).

24. Conteneur selon la revendication 1, caractérisé en ce qu'il comporte en outre au moins une réserve en creux et/ou limitée par une ou plusieurs saillies pour un objet secondaire.

25. Conteneur selon l'une des revendications 24 et 25, caractérisé en ce qu'une réserve est ménagée en creux dans un chant libre élargi d'un côté (19a, 19b) du cadre de base (6) s'étendant transversalement par rapport à la zone de liaison (8).

26. Conteneur selon la revendication 24, caractérisé en ce que la réserve est ménagée par ou dans le fond (25a, 25b) d'une demi-coque (6a, 7a).

27. Procédé de réalisation de conteneurs selon l'une quelconque des revendications 1 à 26, dans lequel on part de parois extérieures (1) et de parois intérieures (2), planes et distinctes, caractérisé par les étapes successives suivantes :
- on thermoforme la paroi intérieure (2) selon la configuration souhaitée ;
- on encolle la face interne de la paroi extérieure (1) ;
- on superpose la paroi intérieure (2) précédemment configurée, par sa face interne sur la face interne correspondante de la paroi extérieure (1) et on assure la solidarisation réciproque ;
- on stocke les conteneurs ainsi réalisés, successivement, à l'état ouvert, empilés les uns sur les autres.

28. Procédé selon la revendication 27, caractérisé en ce qu'on met en oeuvre des parois extérieures (1) avec des refoulements (12a, 12b) et on encolle la face interne des parois extérieures à l'exception au moins des refoulements (12a, 12b).

29. Procédé selon la revendication 28, caractérisé en ce qu'on met en oeuvre des parois extérieures (1) avec des refoulements (12a, 12b) et on encolle la face interne des parois extérieures totalement.

30. Ensemble comprenant un conteneur selon l'une quelconque des revendications 1 à 26 et un contenu se présentant sous la forme d'une multiplicité de feuilles ou parois superposées - le cas échéant libres les unes par rapport aux autres -, logé dans la demi-coque de base (6a).

31. Ensemble selon la revendication 30, comprenant, en outre, un objet secondaire logé dans une réserve ménagée dans le conteneur.

## Claims

1. A container, of the type comprising:
- an outer cardboard wall (1);
- an inner wall (2) of thermoformed plastic, situated in line with and against the outer wall (1), and so shaped as to form:
. a peripheral rim (5) for rigid association with the outer wall (1);
. a projecting base frame (6) and covering frame (7), contiguous with the rim (5) and forming, with the internal parts of the inner wall (2), two half-shells (6a, 7a) able to cooperate by nesting when the container is closed,
. a deformable connecting area (8),
the two frames (6, 7) being of the same height when the container is open and when it is closed, their nesting being effected over the whole of this height, the base frame (6) being placed - when the container is closed - on the inside and the covering frame (7) on the outside, forming the edge of the container, the external joining line (9) of the two half-shells (6a, 7a) being situated at the junction point (5a) between the rim (5) and the base frame (6);
characterised in that, in combination:
- the external face (10) of the base frame (6) and the internal face (11) of the covering frame (7) cooperate with each other, when the container is closed, with a substantially continuous closed peripheral contact able to ensure a degree of impermeability, particularly to dust,
- the base frame (6) forms, at its foot, on the external face of its side (13) adjacent to the connecting area (8), a projecting step (14), directed towards the outside of the base frame (6), in the direction of the connecting area (8),
- the covering frame (7) forms, at its projecting free face, on its side (15) adjacent to the connecting area (8), a step (16) recessed in relation to the free projecting faces of the other edges of the covering frame (7),
- the hollow (16) and projecting (14) steps being intended to form, through their cooperation one in the other, a mutual support upon closure of the container.

2. A container according to Claim 1, characterised in that the external face (10) of the base frame (6) and the internal face (11) of the covering frame (7) cooperate with one another, when the container is closed, with a contact with gentle friction suitable for ensuring in itself that the container is kept closed.

3. A container according to Claim 2, characterised in that it has no specific parts, such as complementary projections and recesses, for locking in the closed state.

4. A container according to Claim 1, characterised in that the height of the projecting step (14) and the depth of the recessed step (16) are equal or substantially equal.

5. A container according to Claim 4, characterised in that the height of the projecting step (14) and the depth of the recessed step (16) are equal or substantially equal to one third of the total height of the frames (6, 7).

6. A container according to Claim 1, characterised in that the transverse widths (l) and (l') of the projecting step (14) and of the recessed step (16) are equal or substantially equal.

7. A container according to Claim 6, characterised in that the transverse width (l') of the recessed step (16) is equal or substantially equal to the transverse width (l'') of the free projecting face of the side (13) of the base frame (6) on which the projecting step (14) is located.

8. A container according to Claim 1, characterised in that the external face (10) of the base frame (6) is, with the exception of the projecting step (14), essentially smooth and without any substantial localised reliefs.

9. A container according to Claim 1, characterised in that the internal face (11) of the covering frame (7) is essentially smooth and without any substantial localised reliefs.

10. A container according to Claim 1, characterised in that the projecting step (14) of the base frame (6) is contiguous or substantially contiguous with the connecting area (8).

11. A container according to Claim 1, characterised in that the projecting (14) and recessed (16) steps extend over the entire length, from one end to the other, of each of the two sides (13, 15) of the base frame (6) and covering frame (7) on which they are situated.

12. A container according to Claim 1, characterised in that the projecting steps (14) and recessed (16) steps extend over only part, from one end to the other, of the length of each of the two sides (13, 15) of the base frame (6) and covering frame (7) on which they are situated.

13. A container according to Claim 12, characterised in that the projecting (14) and recessed (16) steps extend at least to the ends of each of the two sides (13, 15) of the base frame (6) and covering frame (7) on which they are situated.

14. A container according to Claim 1, characterised in that the free faces (17a, 17b) of the sides of the covering frame (7) adjacent to the recessed step (16) are locally rounded at their ends (18a, 18b) so as to ensure continuity with the recessed step (16).

15. A container according to Claim 1, characterised in that at least one of the two frames (6, 7) has, as from its free faces, at least one passage scallop (21).

16. A container according to Claim 15, characterised in that the base frame (6) has, as from its free faces, at least one passage scallop (21), while there are none on the covering frame (7).

17. A container according to Claim 15, characterised in that at least one passage scallop (21) is formed on the side (20) of the frame (6, 7) remote from the connecting area (8).

18. A container according to Claim 15, characterised in that at least one passage scallop (21) is formed on each of the two sides of the frame (19a, 19b) extending transversely with respect to the connecting area (8).

19. A container according to Claim 18, characterised in that the respective passage scallops (21) on the two sides (19a, 19b) are situated opposite one another.

20. A container according to Claim 15, characterised in that there is no passage scallop (21) on the side (13) of the frame adjacent to the connecting area (8).

21. A container according to Claim 15, characterised in that the bottom of a passage scallop (21) is, on the side of the external face (10) of the frame (6) where it is situated, distant from the foot (22) of the said frame (6) and/or, on the side of the internal face (10a), contiguous with the said foot (22).

22. A container according to Claim 15, characterised in that a scallop (21) consists of an opening allowing the passage of a finger in order to manipulate the content of the container and/or the container itself.

23. A container according to Claim 1, characterised in that at least one of the two sides (19a, 19b) of the base frame (6) extending transversely with respect to the connecting area (8) is of greater transverse width than its other sides (13, 20a).

24. A container according to Claim 1, characterised in that it also has at least one space, recessed and/or delimited by one or more projections, for a secondary object.

25. A container according to one of Claims 23 and 24, characterised in that a space is formed recessed in the broadened free face of one side (19a, 19b) of the base frame (6) extending transversely with respect to the connecting area (8).

26. A container according to Claim 24, characterised in that the space is formed through or in the bottom (25a, 25b) of a half-shell (6a, 7a).

27. A method for the production of containers according to any one of Claims 1 to 26, in which the starting point is the plane and distinct outer walls (1) and inner walls (2), characterised by the following consecutive steps:
- the inner wall (2) is thermoformed according to the required configuration;
- the internal face of the outer wall (1) is coated with glue;
- the previously configured inner wall (2), through its internal face, is placed on the corresponding internal face of the outer wall (1), and reciprocal bonding is ensured;
- the containers thus produced are stored, successively, in the open state, and stacked one on top of another.

28. A method according to Claim 27, characterised in that outer walls (1) with indentations (12a, 12b) are used and the internal face of the outer walls are coated with glue, with the exception at least of the indentations (12a, 12b).

29. A method according to Claim 28, characterised in that outer walls (1) with indentations (12a, 12b) are used and the internal face of the outer walls is entirely coated with glue.

30. An assembly comprising a container according to any one of Claims 1 to 26 and a content in the form of a multiplicity of sheets or partitions placed on top of each other - where applicable free with respect to each other - housed in the base half-shell (6a).

31. An assembly according to Claim 30, also comprising a secondary object housed in a space formed in the container.

## Patentansprüche

1. Behälter des Typs mit:
- einer Aussenwand (1) aus Karton;
- einer Innenwand (2) aus wärmegeformtem Kunststoff, die senkrecht zur und gegen die Aussenwand (1) angeordnet und ausgestaltet ist, um zu bilden:
. einen periphären Rand (5) zur festen Zusammenfügung mit der Aussenwand (1);
. einen Grundrahmen (6) und einen Deckrahmen (7), die auskragend sind und an den Rand (5) angrenzen, um mit den internen Teilen der Innenwand (2) zwei Halbschalen (6a, 7a) zu bilden, die in geschlossenem Zustand des Behälters durch Schachtelung zusammenwirken können,
. eine verformbare Verbindungszone (8),
wobei die beiden Rahmen (6, 7) in geöffnetem und in geschlossenem Zustand des Behälters eine gleiche Höhe aufweisen, wobei ihre Schachtelung über diese gesamte Höhe erfolgt, wobei der Grundrahmen (6) - in geschlossenem Zustand des Behälters - innen und der Deckrahmen (7) aussen angeordnet ist und den Schnitt des Behälters bildet, wobei sich die externe Teilungsebene (9) der beiden Halbschalen (6a, 7a) an der Verbindungsstelle (5a) zwischen dem Rand (5) und dem Grundrahmen (6) befindet; dadurch gekennzeichnet, dass in Kombination:
- die Aussenfläche (10) des Grundrahmens (6) und die Innenfläche (11) des Deckrahmens (7) in geschlossenem Zustand des Behälters miteinander zusammenwirken, mit einem periphären, geschlossenen und etwa kontinuierlichen Kontakt, der eine bestimmte Dichtheit, insbesondere gegen Staub, gewährleisten kann,
- der Grundrahmen (6) an seinem Fuss, an der Aussenfläche seiner an die Verbindungszone (8) angrenzenden Seite (13), einen auskragenden Absatz (14) bildet, der nach aussen des Grundrahmens (6) in Richtung Verbindungszone (8) gerichtet ist,
- der Deckrahmen (7) an der Stelle seines freien auskragenden Felds, an seiner an die Verbindungszone (8) angrenzenden Seite (15), einen hohlen Absatz (16) in Bezug auf die freien auskragenden Kanten der anderen Ränder des Deckrahmens (7) bildet,
- wobei der hohle (16) und der auskragende Absatz (14) durch ihr Zusammenwirken einer im anderen eine gegenseitige Stütze beim Schliessen des Behälters bilden sollen.

2. Behälter nach Anspruch 1, dadurch gekennzeichnet, dass die Aussenfläche (10) des Grundrahmens (6) und die Innenfläche (11) des Deckrahmens (7) in geschlossenem Zustand des Behälters miteinander zusammenwirken, mit einem weichen Reibekontakt, der allein den Halt des Behälters in geschlossenem Zustand gewährleisten kann.

3. Behälter nach Anspruch 2, dadurch gekennzeichnet, dass er keine für den geschlossenen Zustand spezifischen Sperrorgane wie beispielsweise zusätzliche Auskragungen und Vertiefungen aufweist.

4. Behälter nach Anspruch 1, dadurch gekennzeichnet, dass die Höhe des auskragenden Absatzes (14) und die Tiefe des hohlen Absatzes (16) gleich bzw. etwa gleich sind.

5. Behälter nach Anspruch 4, dadurch gekennzeichnet, dass die Höhe des auskragenden Absatzes (14) und die Tiefe des hohlen Absatzes (16) einem Drittel der Gesamthöhe der Rahmen (6, 7) entsprechen bzw. in etwa entsprechen.

6. Behälter nach Anspruch 1, dadurch gekennzeichnet, dass die Querbreiten (1) und (1') des auskragenden Absatzes (14) und des hohlen Absatzes (16) gleich bzw. etwa gleich sind.

7. Behälter nach Anspruch 6, dadurch gekennzeichnet, dass die Querbreite (1') des hohlen Absatzes (16) gleich bzw. etwa gleich der Querbreite (1'') der freien auskragenden Kante der Seite (13) des Grundrahmens (6) ist, wo sich der auskragende Absatz (14) befindet.

8. Behälter nach Anspruch 1, dadurch gekennzeichnet, dass die Aussenfläche (10) des Grundrahmens (6) mit Ausnahme des auskragenden Absatzes (14) grundsätzlich glatt ist und keine wesentlichen lokalisierten Reliefs aufweist.

9. Behälter nach Anspruch 1, dadurch gekennzeichnet, dass die Innenseite (11) des Deckrahmens (7) grundsätzlich glatt ist und keine wesentlichen lokalisierten Reliefs aufweist.

10. Behälter nach Anspruch 1, dadurch gekennzeichnet, dass der auskragende Absatz (14) des Grundrahmens (6) an die Verbindungszone (8) angrenzt bzw. etwa angrenzt.

11. Behälter nach Anspruch 1, dadurch gekennzeichnet, dass sich der auskragende (14) und der hohle (16) Absatz von einem Ende bis zum anderen jeder der beiden Seiten (13, 15) des Grundrahmens (6) und des Deckrahmens (7) erstrecken, wo sie sich befinden.

12. Behälter nach Anspruch 1, dadurch gekennzeichnet, dass sich der auskragende (14) und der hohle (16) Absatz nur über einen Teil von einem Ende bis zum anderen jeder der beiden Seiten (13, 15) des Grundrahmens (6) und des Deckrahmens (7) erstrecken, wo sie sich befinden.

13. Behälter nach Anspruch 12, dadurch gekennzeichnet, dass sich der auskragende (14) und der hohle (16) Absatz zumindest an den Enden jeder der beiden Seiten (13, 15) des Grundrahmens (6) und des Deckrahmens (7) erstrecken, wo sie sich befinden.

14. Behälter nach Anspruch 1, dadurch gekennzeichnet, dass die freien Kanten (17a, 17b) der an den hohlen Absatz (16) angrenzenden Seiten des Deckrahmens (7) an ihren Enden (18a, 18b) örtlich abgerundet sind, um die Kontinuität mit dem hohlen Absatz (16) zu gewährleisten.

15. Behälter nach Anspruch 1, dadurch gekennzeichnet, dass zumindest einer der beiden Rahmen (6, 7) ab seinen freien Kanten mindestens eine Durchlassausschnitt (21) aufweist.

16. Behälter nach Anspruch 15, dadurch gekennzeichnet, dass der Grundrahmen (6) ab seinen freien Kanten zumindest einen Durchlassausschnitt (21) aufweist, während der Deckrahmen keine hat.

17. Behälter nach Anspruch 15, dadurch gekennzeichnet, dass zumindest ein Durchlassausschnitt (21) an der von der Verbindungszone (8) entfernten Seite (20) des Rahmens (6, 7) vorgesehen ist.

18. Behälter nach Anspruch 15, dadurch gekennzeichnet, dass zumindest ein Durchlassausschnitt (21) an jeder der beiden sich quer zur Verbindungszone (8) erstreckenden Seiten des Rahmens (19a, 19b) vorgesehen ist.

19. Behälter nach Anspruch 18, dadurch gekennzeichnet, dass sich die jeweiligen Durchlassausschnitte (21) der beiden Seiten (19a, 19b) gegenüberliegen.

20. Behälter nach Anspruch 15, dadurch gekennzeichnet, dass die an die Verbindungszone (8) angrenzende Seite (13) des Rahmens keinen Durchlassausschnitt aufweist.

21. Behälter nach Anspruch 15, dadurch gekennzeichnet, dass der Boden eines Durchlassausschnitts (21) auf der Seite der Aussenfläche (10) des Rahmens (6), wo er sich befindet, im Abstand zum Fuss (22) des besagten Rahmens (6) angeordnet ist, und/oder auf der Seite der an den besagten Fuss (22) angrenzenden Innenfläche (10a).

22. Behälter nach Anspruch 15, dadurch gekennzeichnet, dass ein Ausschnitt (21) aus einer Öffnung besteht, die das Durchlassen eines Fingers zur Handhabung des Behälterinhalts und/oder des Behälters selbst ermöglicht.

23. Behälter nach Anspruch 1, dadurch gekennzeichnet, dass zumindest eine der beiden sich quer zur Verbindungszone (8) erstreckenden Seiten (19a, 19b) des Grundrahmens (6) eine grössere Querbreite aufweist als diejenige der anderen Seiten (13, 20a).

24. Behälter nach Anspruch 1, dadurch gekennzeichnet, dass er weiters zumindest eine hohle und/oder durch eine oder mehrere Auskragungen abgegrenzte Aussparung für einen sekundären Gegenstand aufweist.

25. Behälter nach einem der Ansprüche 23 und 24, dadurch gekennzeichnet, dass in einer freien erweiterten Kante einer sich quer zur Verbindungszone (8) erstreckenden Seite (19a, 19b) des Grundrahmens (6) eine hohle Aussparung vorgesehen ist.

26. Behälter nach Anspruch 24, dadurch gekennzeichnet, dass die Aussparung durch den oder im Boden (25a, 25b) einer Halbschale (6a, 7a) gebildet ist.

27. Herstellungsverfahren von Behältern nach einem der Ansprüche 1 bis 26, bei dem man von ebenen und unterschiedlichen Aussenwänden (1) und Innenwänden (2) ausgeht, gekennzeichnet durch die nachstehenden aufeinanderfolgenden Etappen:
- man unterzieht die Innenwand (2) einer Warmverformung nach der gewünschten Konfiguration;
- man bestreicht die Innenfläche der Aussenwand (1) mit Leim;
- man legt die zuvor konfigurierte Innenwand (2) mit ihrer Innenfläche auf die entsprechende Innenfläche der Aussenwand (1) und gewährleistet die gegenseitige Haftung;
- man lagert die so hergestellten, nacheinander in offenem Zustand aufgestapelten Behälter.

28. Verfahren nach Anspruch 27, dadurch gekennzeichnet, dass man die Aussenwände (1) mit Kanten (12a, 12b) einfasst und die Innenfläche der Aussenwände mit Ausnahme zumindest der Kanten (12a, 12b) mit Leim bestreicht.

29. Verfahren nach Anspruch 28, dadurch gekennzeichnet, dass man die Aussenwände (1) mit Kanten (12a, 12b) einfasst und die Innenfläche der Aussenwände gänzlich mit Leim bestreicht.

30. Einheit, bestehend aus einem Behälter nach einem der Ansprüche 1 bis 26 und einem Inhalt in Form von einer Vielzahl von übereinanderliegenden Bögen oder Wänden - gegebenenfalls frei die einen in Bezug auf die anderen -, der in der Basishalbschale (6a) angeordnet ist.

31. Einheit nach Anspruch 30, weiters mit einem sekundären Gegenstand, der in einer im Behälter vorgesehenen Aussparung angeordnet ist.
